# EUROPÄISCHE PATENTANMELDUNG

(11) **EP 4 293 180 A1**
(43) Veröffentlichungstag der Anmeldung: **20.12.2023**
(21) Anmeldenummer: 23000073.9
(22) Anmeldetag: 17.05.2023
(51) Int. Cl.: E04H 15/46, E04H 15/48, E04H 15/60

(54) **MARKIERUNG VON ZELTSTANGEN FÜR EIN SCHNELLES ENTFALTEN UND FALTEN VON ZELTGESTÄNGEN**

(30) Priorität: 13.06.2022 DE 202022001343 U
(71) Anmelder: Exped AG, 8004 Zürich (CH)
(72) Erfinder: BRUN, Andreas, 8004 Zürich (CH)
(74) Vertreter: Dorn, Dietmar

(57) **Zusammenfassung**

Zeltgestänge aus Einzelsegmenten oder Einzelstangen, wobei in ungefähr der Mitte der Zeltstange und je nach Zeltstangenlänge auch in ungefähr dem Viertel der Zeltstangenlänge, dem Achtel der Zeltstangenlänge u.s.w. eine sofort erkennbare Markierung besteht, so dass an der Markierung beginnend, das Zeltgestänge wesentlich schneller zusammenfaltbar oder dieses sehr rasch entfaltbar ausgeführt ist.

## Beschreibung

Die vorliegende Erfindung betrifft eine Markierung von Zeltgestängen um ein sehr schnelles zusammenfalten sowie Entfalten zu ermöglichen.

Typische Zeltstangen bestehen aus Zeltstangenteilen, wie Zeltstangensegmenten, in denen inwendig eine Gummilitze eingelegt und an den Enden der Stangen befestigt ist, sodass diese nicht getrennt werden und auseinanderfallen und beim Entfalten die einzelnen Stangensegmente ineinander rasten bzw. beim Zusammenfalten diese auseinandergenommen werden können und zusammenhalten, somit auch automatisch richtig sortiert sind.

Um solche Zeltstangen auseinander zu falten wird typischerweise von einem Ende der Zeltstange ausgehend jedes Segment einzeln entfaltet und in die Verbindungskupplung des nächstliegenden Segments gesteckt. Um die Zeltstangen zusammenzulegen wird umgekehrt typischerweise an einem Ende begonnen und jedes Segment einzeln aus der Verbindungskupplung herausgezogen und schlussendlich zu einem Bündel paralleler Stangen umgelegt.

Aufgabe der vorliegenden Erfindung ist, diesen Vorgang wesentlich zu beschleunigen.

Diese Aufgabe wird mit den genannten Merkmalen des Anspruchs 1 gelöst. Vorteilhafte Ausführungen und Weiterentwicklungen der Erfindung sind in den weiteren Ansprüchen umfasst.

Erfindungsgemäß wird die Zeltstange ungefähr in ihrer Mitte mit einer Markierung versehen, damit ersichtlich ist wo zu beginnen ist. Somit kann die Stange beim Zusammenlegen zuerst in der Mitte umgefaltet werden und dann jeweils 2 Stangensegmente zugleich umgelegt werden. Hiermit spart man sich mindestens die Hälfte der Zeit. Umgekehrt kann beim Auseinanderfalten das Stangenbündel mittig angefasst werden und dann das Stangenbündel entfaltet werden, indem jeweils mindestens zwei statt nur ein Stangensegment in die Verbindungskupplungen eingerastet werden. Dies verläuft wesentlich schneller, als wenn jedes Stangenteil oder Segment einzeln entfaltet werden muss.

Weitergehend könnte auch jeweils im Viertel, im Achtel u.s.w. der Länge der Zeltstange eine Markierung angebracht werden, um noch schneller zu sein. Da aber die Verbindungskupplungen zumeist satt sitzen, ist dies wohl nur mit etwas Übung möglich.

Ein weiterer Zweck der mittigen Markierung ist, für den Fall, dass die Zeltstange voll entfaltet ist, wiederum sofort erkannt wird, wo die Zeltstange umgelegt werden soll ohne jedoch die weiteren Segmente zusammenzulegen.
Dies wird oft bei polaren Expeditionen, bei denen Schlitten gebraucht werden, die lang genug sind, um eine mittig umgelegte Zeltstange aufzunehmen, praktiziert. Die Zeltstange wird nur mittig umgelegt, um Zeit und Mühen zu sparen und da auch oft die Verbindungskupplungen eingefroren sind, somit nur eine mittige Verbindungskupplung aufgetaut werden muss.

Nach einer bevorzugten Ausführung der Erfindung erfolgt die Markierung, indem die beiden, in der Mitte der Zeltstangen nebeneinanderliegenden Stangesegmente andersfarbig ausgeführt sind. Dasselbe gilt für Viertel-, Achtel- etc. -Markierungen.

Nach einer weiteren bevorzugten Ausführung der Erfindung wird die Mittemarkierung damit bewerkstelligt, dass zwischen die beiden betreffenden mittigen Stangensegmente ein, durch Farbe, Struktur oder Material auffallender Markierungsring aus Metall oder Kunststoff eingelegt ist.

Nachfolgend wird die Erfindung anhand von Zeichnungen beispielhaft näher beschrieben.

Weitere Möglichkeiten der Markierung sind die Nutzung von Klebeband, Lasergravierung, Schrumpfschlauch, Strukturierung, permanenter Farbstoff, Schnappring, nichtauftragende Bride, selbst schweißendes Klebeband, Drahtwicklung, festanliegender O-Ring oder erklärende Beschriftung.
Fig. 1 zeigt eine Ansicht einer Zeltstange aus mehreren Stangenelementen oder Segmenten (2), die mittels innenlaufender Gummilitze (3) zusammengehalten werden und mittels Steckhülsen (4) zusammengesteckt werden. Erfindungsgemäß sind die mittigen Zeltstangensegmente (1) farblich, strukturell, materiell und/oder haptisch verschieden ausgeführt, so dass diese sogleich erkannt werden können.
Fig. 2 zeigt ebenfalls eine Ansicht einer Zeltstange aus mehreren Segmenten (2), die mittels innenlaufender Gummilitze (3) zusammengehalten werden und mittels Steckhülsen (4) zusammengesteckt werden. Erfindungsgemäß ist zwischen die mittigen Zeltstangensegmente ein farblich, strukturell, materiell und/oder haptisch eingelegter flacher Ring, sodass dieser als mittige Verbindungsstelle der Zeltstange sogleich erkannt werden kann.

## Patentansprüche

1. Zeltgestänge aus Einzelsegmenten oder Einzelstangen,
**dadurch gekennzeichnet,**
**dass** in ungefähr der Mitte der Zeltstange und je nach Zeltstangenlänge auch in ungefähr dem Viertel der Zeltstangenlänge, dem Achtel der Zeltstangenlänge u.s.w. eine sofort erkennbare Markierung besteht, so dass an der Markierung beginnend, das Zeltgestänge wesentlich schneller zusammenfaltbar oder dieses sehr rasch entfaltbar ausgeführt ist.

2. Zeltgestänge aus Einzelsegmenten nach Anspruch 1,
**dadurch gekennzeichnet,**
**dass** die Markierung so ausgeführt ist, dass die beiden ungefähr mittigen Stangensegmente andersfarbig, anders strukturiert oder anders gemustert ausgeführt sind.

3. Zeltgestänge aus Einzelsegmenten nach Anspruch 1,
**dadurch gekennzeichnet,**
**dass** die Markierung durch einen zwischen den mittigen Stangensegmenten eingelegten auffälligen Ring erfolgt.

4. Zeltgestänge aus Einzelsegmenten nach Anspruch 1,
**dadurch gekennzeichnet,**
**dass** die Markierung durch Lasergravierung erfolgt.

5. Zeltgestänge aus Einzelsegmenten nach Anspruch 1,
**dadurch gekennzeichnet,**
**dass** die Markierung durch auffälliges Klebeband, vorzugsweise selbst verschweißendes Klebeband erfolgt.

6. Zeltgestänge aus Einzelsegmenten nach Anspruch 1,
**dadurch gekennzeichnet,**
**dass** die Markierung mittels eines auffälligen Schrumpfschlauch ausgeführt ist.

7. Zeltgestänge aus Einzelsegmenten nach Anspruch 1,
**dadurch gekennzeichnet,**
**dass** die Markierung durch auffällige Strukturierung des Materials erfolgt.

8. Zeltgestänge aus Einzelsegmenten nach Anspruch 1,
**dadurch gekennzeichnet,**
**dass** die Markierung mittels eines auffälligen permanent Farbstoff ausgeführt ist.

9. Zeltgestänge aus Einzelsegmenten nach Anspruch 1,
**dadurch gekennzeichnet,**
**dass** die Markierung durch einen fest anliegenden, auffälligen O-Ring erfolgt.

10. Zeltgestänge aus Einzelsegmenten nach Anspruch 1,
**dadurch gekennzeichnet,**
**dass** die Markierung durch eine Bride erfolgt.

11. Zeltgestänge aus Einzelsegmenten nach Anspruch 1,
**dadurch gekennzeichnet,**
**dass** die Markierung durch erklärende Beschriftung erfolgt.

12. Zeltgestänge aus Einzelsegmenten nach Anspruch 1,
**dadurch gekennzeichnet,**
**dass** die Markierung durch eine Drahtwicklung erfolgt.
